# EUROPÄISCHE PATENTSCHRIFT

(11) **EP 1 868 464 B1**
(45) Veröffentlichungstag und Bekanntmachung des Hinweises auf die Patenterteilung: **19.05.2010**
(21) Anmeldenummer: 05802565.1
(22) Anmeldetag: 04.10.2005
(51) Int. Cl.: A45C 13/00, A45C 13/10, A45F 3/04, A45C 5/00

(54) **BEHÄLTER, TASCHE, RUCKSACK, KOFFER ODER DERGLEICHEN MIT MINDESTENS EINEM HARTEN SCHALENTEIL**
LUGGAGE, SACK, RUCKSACK, SUITCASE OR THE SIMILAR PROVIDED WITH AT LEAST ONE HARD SHELL SECTION
BAGAGE, SAC, SAC A DOS, VALISE OU ANALOGUE, POURVU D'AU MOINS UNE PARTIE COQUE RIGIDE

(30) Priorität: 04.10.2004 DE 202004015474 U
(43) Veröffentlichungstag der Anmeldung: 26.12.2007
(73) Patentinhaber: Ortlieb, Hartmut, 91560 Heilsbronn (DE)
(72) Erfinder: Ortlieb, Hartmut, 91560 Heilsbronn (DE)
(74) Vertreter: Schuhmann, Albrecht
(86) Internationale Anmeldenummer: PCT/DE2005/001762
(87) Internationale Veröffentlichungsnummer: WO 2006/037301

(56) Entgegenhaltungen:
- WO-A-00/05990
- WO-A-02/098763
- WO-A-2005/079619
- DE-U1- 20 301 888
- DE-U1-202004 015 475
- DE-U1-202004 015 476
- US-A- 4 643 281

## Beschreibung

Die vorliegende Erfindung betrifft einen Behälter, eine Tasche, einen Rucksack, Koffer oder dergleichen mit mindestens einem harten Schalenteil mit den Merkmalen des Oberbegriffs des Anspruchs 1.

Ein Koffer mit Reißverschluss und mindestens einer halbharten oder harten Kunststoffschale, wobei der Reißverschluss wenigstens teilweise umlaufend um den Koffer ausgebildet ist und das Koffermaterial aus einem wasserdichten Material wie Kunststoff, mit Kunststoff beschichtetem Gewebe oder dergleichen besteht, **dadurch gekennzeichnet dass** der Reißverschluss ein wasserdichter Reißverschluss ist, dass der Reißverschluss mit seinen Bändern mit den Rändern der Kofferhälften vernäht ist und dass die Naht mit einem wasserdichten Material abgedeckt ist, ist aus der DE 20 301 888 U1 bekannt.

Aufgabe der vorliegenden Erfindung ist es, einen Behälter, eine Tasche, einen Rucksack oder Koffer der eingangs genannten Art zu schaffen, insbesondere solche mit harten oder biegesteifen Schalenteilen oder Schalen, die verbesserte Möglichkeiten des Zugangs zu Teilbereichen des Inneren bieten.

Diese Aufgabe wird mit den Merkmalen des kennzeichnenden Teils des Anspruchs 1 gelöst. Fortbildungen und vorteilhafte Ausführungen der Erfindung sind in den weiteren Ansprüchen umfasst.

Erfindungsgemäß ist ein Behälter, eine Tasche, ein Rucksack, Koffer oder dergleichen mit mindestens einem, eine Wand bildenden harten oder biegesteifen Schalenteil, sowie einem wenigstens teilweise um an das Schalenteil angrenzende Wandteile sich erstreckenden wasserdichten Reißverschluss, wobei die Verschlussrichtung des Reißverschlusses schräg oder im Wesentlichen senkrecht zu einer ebenen oder leicht gewölbten Fläche des Schalenteils verläuft, dadurch gekennzeichnet, dass die ebene oder leicht gewölbte Fläche des Schalenteils wenigstens eine scharnierartige Klapplinie aufweist,und dass die Endpunkte der Klapplinie an Seitenpunkten der ebenen oder leicht gewölbten Fläche liegen, die zwei Abschnitten des umlaufenden Reißverschlusses benachbart sind, wobei bei bis zu diesen Endpunkten geöffnetem Reißverschluss der von dem offenen Reißverschluss umgebene Abschnitt der Fläche um die Klapplinie aufklappbar ist.

Erfindungsgemäß ist alternativ ein Behälter, eine Tasche, ein Rucksack, Koffer oder dergleichen mit mindestens einem, ein Teil einer Wand bildenden harten Schalenteil, sowie einem wenigstens teilweise um an das Schalenteil angrenzende Wandteile sich erstreckenden Reißverschluss, wobei die Verschlussrichtung des Reißverschlusses schräg oder im Wesentlichen senkrecht zu einer ebenen oder leicht gewölbten Fläche des Schalenteils verläuft, **dadurch gekennzeichnet, dass** die ebene oder leicht gewölbte Fläche des Schalenteils mit wenigstens einer scharnierartigen Klapplinie abschließt, und dass die Endpunkte der Klapplinie an Seitenpunkten der ebenen oder leicht gewölbten Fläche liegen, die zwei Abschnitten des umlaufenden Reißverschlusses benachbart sind, wobei der Behälter, die Tasche, der Rucksack oder Koffer im Anschluss an die Klapplinie einen flexiblen Abschnitt aufweist und wobei bei bis zu den Endpunkten geöffnetem Reißverschluss der von dem offenen Reißverschluss umgebene flexible Abschnitt der Fläche um die Klapplinie aufklappbar ist.

Nach einer Ausführung der Erfindung erstreckt sich das Schalenteil und/oder der flexible Abschnitt wenigstens über Bereiche der angrenzenden Wandteile erstreckt und bildet. Der Behälter, die Rasche, de Rucksack oder Koffer kann auch vollständig aus harten oder biegesteifen Schalenteilen bestehen.

Die Bänder des Reißverschlusses sind beispielsweise aufgeklebt oder aufgeschweißt. Nach einer anderen Ausführung der Erfindung sind die Bänder des Reißverschlusses aufgenäht, wobei die Nähte außen durch aufgeklebtes oder aufgeschweißtes wasserdichtes Kunststoffband (Tape) abgedeckt sind. Das Kunststoffband (Tape) kann vorher oder beim Aufbringen einem thermischen Formgebungsprozess unterworfen sein. Die abgedeckte Naht ist nach einer besonderen Ausführung der Erfindung mit weiteren Teilen wie Innenfächern, Gurtbändern, Reißverschlüssen oder dergleichen verbunden.

Es sind wenigstens zwei Reißverschlussschieber vorhanden, die in der geschlossenen Position dichtend aneinander liegen. Nach einer bevorzugten Ausführung der Erfindung sind wenigstens zwei Öffnungsstellen vorhanden, die jeweils an den Seiten der Klapplinien angeordnet sind.

Vorteilhafterweise ist bei dem Behälter, der Tasche, dem Rucksack oder Koffer eine gepolsterte Inneneinteilung vorhanden.

Der Reißverschluss weist vorteilhafterweise Dichtstücke für die Schieber auf, wobei mehrere Schieber und/oder Dichtstücke vorhanden sein können, wodurch auf das Innere des Behälters, der Tasche, des Rucksacks oder Koffers an verschiedenen Stellen eine Zugriffsmöglichkeit vorhanden ist.

Nach einer Ausführung der Erfindung ist der Reißverschluss umlaufend ausgebildet.

Beispielsweise ist die Tasche ein Motorradtankrucksack, wobei das Schalenteil wenigstens teilweise transparent sein kann.

Im Folgenden wird die Erfindung anhand von Zeichnungen rein beispielhaft näher beschrieben. Dabei zeigen:
Fig. 1 eine perspektivische Darstellung eines Rucksacks;
Fig. 2 eine Seitenansicht des geöffneten Rucksacks von Fig. 1;
Fig. 3 eine Seitenansicht eines als Fototasche ausgerüsteten Rucksacks mit Dichtstücken für den Reißverschluss;
Fig. 4 eine alternative Ausführung eines Rucksacks;
Fig. 5 eine Ansicht von oben auf einen vollständig aufgeklappten Rucksack.

Fig. 1 zeigt einen Rucksack 1 aus einem wasserdichten Material mit einem Vorderteil 2, das aus einem harten oder halbharten Schalenteil besteht, mit Seitenwänden 2', 3, die ebenfalls aus harten oder biegesteifen Schalenteilen bestehen, sowie aus einem Rückenteil (nicht gezeigt), das hart oder weich und gepolstert ausgeführt sein kann und in bekannter Weise mit Rucksackträgern verbunden ist. Der Rucksack 1 wird von einem wasserdichten Reißverschluss 4, der um die Seitenwände 3, 2' verläuft geteilt. Die Seitenwände 2' und 3 können einstückig mit dem jeweils zugehörigen Vorderteil und Rückenteil ausgebildet sein. Der Reißverschluss 4 ist mit seinen Reißverschlussbändern auf den Rucksack aufgenäht, wobei die Nähte durch aufgeschweißte Kunststofftapes 5 wasserdicht abgedeckt sind. Bei die hier gezeigten, ganz umlaufenden Reißverschluss 3 sind zwei Par Schieber 6, 8 und 6', 8' vorhanden, die jeweils in bekannter Weise mit Pullern 7, 7' versehen sind. Der Reißverschluss 3 und damit der Rucksack 1 können somit an zwei Stellen geöffnet werden. Um einen bequemen Zugriff durch die so geschaffenen Öffnungen zu ermöglichen, besitzt das Vorderteil 2 eine horizontale Klapplinie 9, die durch eine Materialverminderung, ein Filmscharnier oder ein eingesetztes anderes flexibles Teil, wie Gewebe, gebildet wird. Um ein Ausklappen des durch den Reißverschluss geöffneten Abschnitts des Rucksacks zu ermöglichen, ist es nötig, dass die Klapplinie 9 bis nahe an den Reißverschluss 4 geführt wird, da sonst Teile der harten oder biegesteifen Schale aufgebogen werden müssten. Im dargestellten Fall ist dies so gelöst, dass der Reißverschluss 4, der sonst etwa in der Mitte der Seitenwände 2', 3 des Rucksacks 1 verläuft, eine Biegung zum Vorderteil 2 macht, so dass er im Bereich der Klapplinie 9 nahe an deren Enden liegt. Dies ermöglicht ein bequemes Aufklappen des entsprechenden Abschnitts des Vorderteils 2. Alternativ könnte die Klapplinie auch über einen Abschnitt der Seitenwand 2' bis zum Reißverschluss geführt werden. Fig. 2 zeigt den Rucksack von Fig. 1 in einem Zustand, in dem die obere Hälfte des Vorderteils 2 aufgeklappt ist. Weiter ist eine zweite Klapplinie 10 gezeigt, die als Sehne den Bogen des Reißverschlusses 4 überspannt, so dass hier das Seitenteil 3 ein Stück aufgeklappt werden kann.

Fig. 3 zeigt eine Seitenansicht einer alternativen Ausführung, bei der ein unterer Abschnitt eines Rucksacks um eine Klapplinie 9 aufgeklappt ist. Hier ist dargestellt, wie der Zugriff auf einen Fächereinsatz 12 des Rucksacks möglich ist, ohne diesen ganz öffnen zu müssen. Der Reißverschluss besitzt korrespondierende Dichtstücke 11, 11', in denen die Schieber 6 im geschlossenen Zustand dichtend anliegen, wobei die Schieber selbst mit Dichtungselementen versehen sein können, mittels denen sie in geschlossener Stellung dichtend aneinander liegen.

Fig. 4 zeigt eine Ausführung, bei der die Klapplinie 9' einen oberen Rand eines harten oder biegesteifen Schalenteils 2" bildet, an den sich ein Abschnitt 13 aus einem weichen, bzw. flexiblen Material, wie z.B. Gewebe anschließt.

Fig. 5 zeigt schließlich einen Rucksack mit Seitenwänden 2' und 3 der Art von Fig. 1 und 2, der bei ganz geöffnetem Reißverschluss 4 vollständig aufgeklappt ist, wobei hier Dichtstellen 11, 11' an der Oberseite des Rucksacks dargestellt sind.

## Patentansprüche

1. Behälter, Tasche, Rucksack (1), Koffer oder dergleichen mit mindestens einem, eine Wand (2) bildenden harten oder biegesteifen Schalenteil, sowie einem wenigstens teilweise um an das Schalenteil angrenzende Wandteile (2', 3) sich erstreckenden wasserdichten Reißverschluss (4) , wobei die Verschlussrichtung des Reißverschlusses schräg oder im Wesentlichen senkrecht zu einer ebenen oder leicht gewölbten Fläche des Schalenteils verläuft,
**dadurch gekennzeichnet,**
**dass** die ebene oder leicht gewölbte Fläche (2) des Schalenteils wenigstens eine scharnierartige Klapplinie (9) aufweist,
und **dass** die Endpunkte der Klapplinie (9) an Seitenpunkten der ebenen oder leicht gewölbten Fläche liegen, die zwei Abschnitten des umlaufenden Reißverschlusses (4) benachbart sind,
wobei bei bis zu diesen Endpunkten geöffnetem Reißverschluss der von dem offenen Reißverschluss (4) umgebene Abschnitt der Fläche um die Klapplinie (9) aufklappbar ist.

2. Behälter, Tasche, Rucksack (1), Koffer oder dergleichen mit mindestens einem, ein Teil einer Wand (2") bildenden harten Schalenteil, sowie einem wenigstens teilweise um an das Schalenteil angrenzende Wandteile sich erstreckenden Reißverschluss (4), wobei die Verschlussrichtung des Reißverschlusses schräg oder im Wesentlichen senkrecht zu einer ebenen oder leicht gewölbten Fläche des Schalenteils verläuft,
**dadurch gekennzeichnet,**
**dass** die ebene oder leicht gewölbte Fläche (2") des Schalenteils mit wenigstens einer scharnierartigen Klapplinie (9') abschließt,
und **dass** die Endpunkte der Klapplinie (9') an Seitenpunkten der ebenen oder leicht gewölbten Fläche liegen, die zwei Abschnitten des umlaufenden Reißverschlusses benachbart sind,
wobei der Behälter, die Tasche, der Rucksack oder Koffer im Anschluss an die Klapplinie einen flexiblen Abschnitt (13) aufweist,
und wobei bei bis zu den Endpunkten geöffnetem Reißverschluss der von dem offenen Reißverschluss umgebene flexible Abschnitt (13) der Fläche um die Klapplinie (9') aufklappbar ist.

3. Behälter, Tasche, Rucksack, Koffer oder dergleichen nach Anspruch 1 oder 2,
**dadurch gekennzeichnet,**
**dass** sich das Schalenteil und/oder der flexible Abschnitt wenigstens über Bereiche der angrenzenden Wandteile (2') erstreckt und diese bildet.

4. Behälter, Tasche, Rucksack, Koffer oder dergleichen nach Anspruch 1,
**dadurch gekennzeichnet,**
**dass** er/sie vollständig aus harten oder biegesteifen Schalenteilen besteht.

5. Behälter, Tasche, Rucksack, Koffer oder dergleichen nach einem der vorhergehenden Ansprüche,
**dadurch gekennzeichnet,**
**dass** die Bänder des Reißverschlusses aufgeklebt oder aufgeschweißt sind.

6. Behälter, Tasche, Rucksack, Koffer oder dergleichen nach einem der Ansprüche 1 bis 4,
**dadurch gekennzeichnet,**
**dass** die Bänder des Reißverschlusses aufgenäht sind,
und **dass** die Nähte außen durch aufgeklebtes oder aufgeschweißtes wasserdichtes Kunststoffband (Tape) (5) abgedeckt sind.

7. Behälter, Tasche, Rucksack, Koffer oder dergleichen nach Anspruch 6,
**dadurch gekennzeichnet,**
**dass** das Kunststoffband (Tape) vorher oder beim Aufbringen einem thermischen Formgebungsprozess unterworfen ist.

8. Behälter, Tasche, Rucksack, Koffer oder dergleichen nach Anspruch 6 oder 7,
**dadurch gekennzeichnet,**
**dass** die abgedeckte Naht mit weiteren Teilen wie Innenfächern, Gurtbändern, Reißverschlüssen oder dergleichen verbunden ist.

9. Behälter, Tasche, Rucksack, Koffer oder dergleichen nach einem der vorhergehenden Ansprüche,
**dadurch gekennzeichnet,**
**dass** wenigstens zwei Schieber (6, 8) vorhanden sind, die in der geschlossenen Position dichtend aneinander liegen.

10. Behälter, Tasche, Rucksack, Koffer oder dergleichen nach einem der vorhergehenden Ansprüche,
**dadurch gekennzeichnet,**
**dass** zwei Öffnungsstellen vorhanden sind.

11. Behälter, Tasche, Rucksack, Koffer oder dergleichen nach Anspruch 10,
**dadurch gekennzeichnet,**
**dass** die Öffnungsstellen jeweils an den Seiten der Klapplinien (9, 10) angeordnet sind.

12. Behälter, Tasche, Rucksack, Koffer oder dergleichen nach einem der vorhergehenden Ansprüche,
**dadurch gekennzeichnet,**
**dass** eine gepolsterte Inneneinteilung (12) vorhanden ist.

13. Behälter, Tasche, Rucksack, Koffer oder dergleichen nach einem der vorhergehenden Ansprüche,
**dadurch gekennzeichnet,**
**dass** der Reißverschluss Dichtstücke (11, 11') für die Schieber aufweist.

14. Behälter, Tasche, Rucksack, Koffer oder dergleichen nach einem der vorhergehenden Ansprüche,
**dadurch gekennzeichnet,**
**dass** der Reißverschluss mehrere Schieber und/oder Dichtstücke aufweist, wobei auf das Innere des Behälters, der Tasche, des Rucksacks oder Koffers an verschiedenen Stellen eine Zugriffsmöglichkeit vorhanden ist.

15. Behälter, Tasche, Rucksack, Koffer oder dergleichen nach einem der vorhergehenden Ansprüche,
**dadurch gekennzeichnet,**
**dass** der Reißverschluss umlaufend ausgebildet ist.

16. Behälter, Tasche, Rucksack, Koffer oder dergleichen nach einem der vorhergehenden Ansprüche,
**daduch gekennzeichnet,**
**dass** die Tasche ein Motorradtankrucksack ist,
wobei das Schalenteil wenigstens teilweise transparent ist.

## Claims

1. Container, bag, rucksack (1), suitcase or the like having at least one hard or rigid shell part that forms a wall (2), and having a watertight zip fastener (4) that extends at least partially around wall parts (2', 3) adjoining the shell part, wherein the direction of closure of the zip fastener runs obliquely or substantially perpendicularly to a flat or slightly curved surface of the shell part,
**characterized**
**in that** the flat or slightly curved surface (2) of the shell part has at least one hinge-like folding line (9),
and **in that** the end points of the folding line (9) lie at side points of the flat or slightly curved surface which are adjacent to two sections of the peripheral zip fastener (4),
wherein, when the zip fastener is open as far as these end points, the section of the surface surrounded by the open zip fastener (4) can be folded open about the folding line (9).

2. Container, bag, rucksack (1), suitcase or the like having at least one hard shell part that forms part of a wall (2"), and having a zip fastener (4) that extends at least partially around wall parts adjoining the shell part, wherein the direction of closure of the zip fastener runs obliquely or substantially perpendicularly to a flat or slightly curved surface of the shell part,
**characterized**
**in that** the flat or slightly curved surface (2") of the shell part ends with at least one hinge-like folding line (9'),
and **in that** the end points of the folding line (9') lie at side points of the flat or slightly curved surface which are adjacent to two sections of the peripheral zip fastener (4),
wherein the container, bag, rucksack or suitcase has a flexible section (13) following the folding line,
and wherein, when the zip fastener is open as far as the end points, the flexible section (13) of the surface surrounded by the open zip fastener can be folded open about the folding line (9').

3. Container, bag, rucksack, suitcase or the like according to Claim 1 or 2,
**characterized**
**in that** the shell part and/or the flexible section extends at least over regions of the adjoining wall parts (2') and forms the latter.

4. Container, bag, rucksack, suitcase or the like according to Claim 1,
**characterized**
**in that** it consists entirely of hard or rigid shell parts.

5. Container, bag, rucksack, suitcase or the like according to one of the preceding claims,
**characterized**
**in that** the strips of the zip fastener are adhesively bonded or welded on.

6. Container, bag, rucksack, suitcase or the like according to one of Claims 1 to 4,
**characterized**
**in that** the strips of the zip fastener are sewn on,
and **in that** the seams are covered on the outside by watertight plastic tape (5) that has been adhesively bonded or welded on.

7. Container, bag, rucksack, suitcase or the like according to Claim 6,
**characterized**
**in that** the plastic tape is subjected to a thermal shaping process beforehand or during the application.

8. Container, bag, rucksack, suitcase or the like according to Claim 6 or 7,
**characterized**
**in that** the covered seam is connected to further parts such as inner pockets, straps, zip fasteners or the like.

9. Container, bag, rucksack, suitcase or the like according to one of the preceding claims,
**characterized**
**in that** at least two sliders (6, 8) are present and lie against one another in a sealing manner in the closed position.

10. Container, bag, rucksack, suitcase or the like according to one of the preceding claims,
**characterized**
**in that** two opening points are present.

11. Container, bag, rucksack, suitcase or the like according to Claim 10,
**characterized**
**in that** the opening points are in each case arranged at the sides of the folding lines (9, 10).

12. Container, bag, rucksack, suitcase or the like according to one of the preceding claims,
**characterized**
**in that** a padded inner compartment (12) is present.

13. Container, bag, rucksack, suitcase or the like according to one of the preceding claims,
**characterized**
**in that** the zip fastener has sealing components (11, 11') for the sliders.

14. Container, bag, rucksack, suitcase or the like according to one of the preceding claims,
**characterized**
**in that** the zip fastener has a plurality of sliders and/or sealing components, wherein it is possible to access the inside of the container, bag, rucksack or suitcase at various points.

15. Container, bag, rucksack, suitcase or the like according to one of the preceding claims,
**characterized**
**in that** the zip fastener is designed to extend peripherally.

16. Container, bag, rucksack, suitcase or the like according to one of the preceding claims,
**characterized**
**in that** the bag is a motorcycle tank rucksack,
wherein the shell part is at least partly transparent.

## Revendications

1. Contenant, sac, sac à dos (1), valise ou similaire, avec au moins un élément en coque, dur ou flexible, formant une paroi (2) ainsi qu'avec une fermeture à glissière étanche (4) s'étendant au moins partiellement autour de parties de paroi (2',3) adjacentes à l'élément en coque, la direction de fermeture de la fermeture à glissière s'écoulant en inclinaison ou sensiblement à la perpendiculaire d'une surface plane ou légèrement incurvée de l'élément en coque
**caractérisé en ce que,**
la surface plane ou légèrement incurvée (2) de l'élément en coque comporte au moins une ligne de rabattage (9) de type charnière,
et **en ce que** les points d'extrémité de la ligne de rabattage (9) se situent sur des points latéraux de la surface plane ou légèrement incurvée qui avoisinent deux tronçons de la fermeture à glissière (4) périphérique,
lorsque la fermeture à glissière est ouverte jusqu'à ces points d'extrémité, la partie de la surface entourée par la fermeture à glissière (4) ouverte étant susceptible de s'ouvrir autour de la ligne de rabattage (9).

2. Contenant, sac, sac à dos (1), valise ou similaire, avec au moins un élément en coque dur, formant une partie d'une paroi (2"), ainsi qu'avec une fermeture à glissière étanche (4) s'étendant au moins partiellement autour de parties de paroi adjacentes à l'élément en coque, la direction de fermeture de la fermeture à glissière s'écoulant en inclinaison ou sensiblement à la perpendiculaire d'une surface plane ou légèrement incurvée de l'élément en coque
**caractérisé en ce que,**
la surface plane ou légèrement incurvée (2") de l'élément en coque se termine par au moins une ligne de rabattage (9") de type charnière,
et **en ce que** les points d'extrémité de la ligne de rabattage (9') se situent sur des points latéraux de la surface plane ou légèrement incurvée qui avoisinent deux tronçons de la fermeture à glissière (4) périphérique,
le contenant, le sac, le sac à dos ou la valise comportant en raccordement sur la ligne de rabattage une partie flexible (13),
lorsque la fermeture à glissière est ouverte jusqu'aux points d'extrémité, la partie de la surface entourée par la fermeture à glissière (4) ouverte étant susceptible de s'ouvrir autour de la ligne de rabattage (9').

3. Contenant, sac, sac à dos, valise ou similaires selon la revendication 1 ou 2,
**caractérisé en ce que**
l'élément en coque et/ou la partie flexible s'étend au moins sur des zones des éléments de paroi (2') adjacent et forme ces derniers.

4. Contenant, sac, sac à dos, valise ou similaires selon la revendication 1,
**caractérisé en ce qu'**il/elle consiste entièrement en éléments en coque durs ou flexibles.

5. Contenant, sac, sac à dos, valise ou similaires selon l'une quelconque des revendications précédentes,
**caractérisé en ce que**
les bandes de la fermeture à glissières sont appliquées par collage ou par soudage.

6. Contenant, sac, sac à dos, valise ou similaires selon l'une quelconque des revendications 1 à 4,
**caractérisé en ce que** les bandes de la fermeture à glissière sont appliquées par couture
et **en ce que** les coutures sont recouvertes à l'extérieur d'une bande en matière plastique (Tape) (5) étanche, appliquée par collage ou par soudage.

7. Contenant, sac, sac à dos, valise ou similaires selon la revendication 6,
**caractérisé en ce que**
la bande en matière plastique (Tape) a été soumise au préalable ou lors de son application à un processus de façonnage.

8. Contenant, sac, sac à dos, valise ou similaires selon la revendication 6 ou 7,
**caractérisé en ce que**
la couture recouverte est reliée à d'autres pièces, comme des compartiments intérieurs, des sangles, des fermetures à glissières et similaires.

9. Contenant, sac, sac à dos, valise ou similaires selon l'une quelconque des revendications précédentes,
**caractérisé en ce que**
au moins deux coulisseaux (6, 8) qui en position fermée sont adjacents en assurant une étanchéité sont présents.

10. Contenant, sac, sac à dos, valise ou similaires selon l'une quelconque des revendications précédentes,
**caractérisé en ce que,**
deux zones d'ouvertures sont présentes.

11. Contenant, sac, sac à dos, valise ou similaires selon la revendication 10,
**caractérisé en ce que**
les zones d'ouverture sont disposées chacune sur les côtés des lignes de rabattage (9, 10).

12. Contenant, sac, sac à dos, valise ou similaires selon l'une quelconque des revendications précédentes,
**caractérisé en ce que**
une subdivision intérieure rembourrée (12) est présente.

13. Contenant, sac, sac à dos, valise ou similaires selon l'une quelconque des revendications précédentes,
**caractérisé en ce que,**
la fermeture à glissière comporte des pièces d'étanchéité (11, 11') pour les coulisseaux.

14. Contenant, sac, sac à dos, valise ou similaires selon l'une quelconque des revendications précédentes,
**caractérisé en ce que,**
la fermeture à glissière comporte plusieurs coulisseaux et/ou pièces d'étanchéité, une possibilité d'accès à l'intérieur du contenant, du sac, du sac à dos ou de la valise étant présente en plusieurs endroits.

15. Contenant, sac, sac à dos, valise ou similaires selon l'une quelconque des revendications précédentes,
**caractérisé en ce que,**
la fermeture à glissière est réalisée sur toute la périphérie.

16. Contenant, sac, sac à dos, valise ou similaires selon l'une quelconque des revendications précédentes,
**caractérisé en ce que,**
le sac est un sac à dos réservoir pour moto.
